# FASCICULE DE BREVET EUROPEEN

(11) **EP 0 377 355 B1**
(45) Date de publication et mention de la délivrance du brevet: **03.02.1993**
(21) Numéro de dépôt: 89403320.8
(22) Date de dépôt: 30.11.1989
(51) Int. Cl.: B65D 51/24, B01L 3/14

(54) **Bouchon pour flacon**
Stopfen für eine Flasche
Bottle stopper

(30) Priorité: 06.12.1988 FR 8815973
(43) Date de publication de la demande: 11.07.1990
(73) Titulaire: VENTE-REPARATION MATERIEL MEDICAL, F-45400 Fleury-Les-Aubrais (FR)
(72) Inventeur: Mennesson, Dominique, F-75011 Paris (FR)
(74) Mandataire: Robert, Jean-Pierre

(56) Documents cités:
- CH-A- 309 503
- FR-A- 2 607 786
- US-A- 4 076 142

## Description

La présente invention concerne un bouchon pour flacon permettant le dégazage du contenu du flacon avant sa fermeture complète.

On connaît des bouchons pour obturer un flacon en deux temps. Dans un premier temps, on pose le bouchon sur le goulot du flacon, à l'intérieur duquel il est centré grâce à un corps tubulaire introduit partiellement dans le goulot et arrêté sur ce dernier au moyen d'une butée extérieure, en forme de bourrelet, que comporte le corps tubulaire. Ce corps tubulaire comporte des entailles longitudinales régulièrement réparties sur sa circonférence, qui permettent au produit contenu dans le flacon d'être traité ou lyophilisé, généralement sous vide, les gaz issus de ce traitement pouvant sortir de ce flacon partiellement bouché au travers des entailles du corps tubulaire. Le traitement étant terminé, le flacon est fermé hermétiquement par emmanchement du corps tubulaire dans le goulot. Cet emmanchement peut être réalisé à la presse, une capsule de fermeture étant ensuite rapportée par vissage sur un filetage extérieur au goulot, et solidarisé à ce corps tubulaire par collage en fin de vissage. Un dispositif de ce type est illustré par le document GB 2.026.995.

Ce dispositif connu est complexe, et sa mise en oeuvre, au bouchage, demande plusieurs opérations et plusieurs manipulations du flacon. On a proposé par ailleurs un bouchon qui comporte en une seule partie, donc en un seul matériau plastique, le corps tubulaire central et la jupe extérieure filetée. Bien que de manipulation et de mise en place plus simples que le bouchon précédent, ce bouchon en une seule pièce ne donne pas complétement satisfaction, notamment en ce qui concerne sa mise en place dans le goulot et son maintien dans ce goulot avant fermeture complète et en ce qui concerne l'étanchéité finale réalisée. En effet, la partie terminale échancrée du corps tubulaire central est généralement trop souple pour assurer un maintien correct du bouchon dans le goulot pendant les opérations de dégagement gazeux du produit situé à l'intérieur du flacon.

La présente invention entend apporter un perfectionnement à ces bouchons antérieurs grâce auquel le bouchon est placé de manière stable dans le goulot pendant la période de traitement du produit avant fermeture, et assure lors de la fermeture complète une étanchéité satisfaisante.

A cet effet, l'invention a donc pour objet un bouchon pour flacon permettant le dégazage du contenu du flacon avant fermeture complète, dans lequel un corps tubulaire, solidaire par l'une de ses extrémités d'une paroi de sommet lisse du bouchon bordé d'une jupe extérieure et concentrique dont la surface interne est munie d'un filetage pour coopérer avec un filetage complémentaire porté extérieurement par le col du flacon, est pourvu d'au moins un premier bourrelet périphérique extérieur, de diamètre supérieur au diamètre intérieur du col du flacon, et d'ouvertures ménagées dans la paroi du corps et dont le bord supérieur est situé entre le bourrelet et la paroi de sommet. Selon la caractéristique principale de l'invention, les ouvertures susdites sont ménagées entre une portion de paroi annulaire pleine du corps tubulaire voisine de son extrémité libre, et une paroi transversale du corps tubulaire ménagée en regard d'un second bourrelet extérieur de ce corps.

Dans un mode préféré de réalisation, la paroi transversale est en forme de voûte de concavité tournée vers l'extrémité libre du corps tubulaire. En outre, la partie inférieure des ouvertures constitue un embrèvement au moins partiel du premier bourrelet.

L'invention sera mieux comprise au cours de la description d'un exemple de réalisation d'un bouchon conforme à l'invention. Il sera fait référence au dessin annexé dans lequel la figure unique est une vue en coupe de ce bouchon.

On a représenté sur cette figure en trait mixte la partie supérieure d'un goulot 1 de flacon dont le diamètre intérieur D est lisse tandis que son diamètre extérieur est équipé d'un filetage 2. Le bouchon assujetti dans ce goulot comporte un corps tubulaire central 3 dont la partie terminale 4 est une paroi annulaire pleine logée dans le goulot. Cette paroi annulaire est limitée à son extrémité par une surface 5 légèrement conique pour faciliter son introduction dans le goulot. Le diamètre extérieur de cette paroi annulaire pleine est sensiblement égal au diamètre D du goulot.

A l'opposé de son extrémité libre, au-dessus de la partie annulaire pleine 4, le corps tubulaire 3 comporte un premier bourrelet 6 de diamètre extérieur supérieur au diamètre D. Ce bourrelet extérieur 6 forme donc une butée à la pénétration du corps tubulaire 3 dans le goulot. La paroi du corps tubulaire 3 se prolonge au-dessus de ce bourrelet 6 jusqu'à un second bourrelet 7, de diamètre extérieur également plus grand que le diamètre D du goulot. Au droit de ce bourrelet 7, le corps tubulaire 3 possède une paroi transversale 8 en forme de dôme ou de voûte dont la concavité est tournée vers l'extrémité libre du corps tubulaire 3. Au-dessus du bourrelet 7, le corps tubulaire 3 se prolonge enfin par une partie cylindrique 9 de diamètre au plus égal au diamètre D du goulot, laquelle partie 9 est raccordée à une paroi de sommet 10 du bouchon s'étendant annulairement vers l'extérieur à partir du corps tubulaire 3.

Cette paroi de sommet 10 est elle-même équipée d'une jupe 11 extérieure et concentrique au corps tubulaire 3, dont la surface intérieure possède un filetage 12 capable de coopérer avec le filetage 2 du goulot 1.

En revenant au corps tubulaire 3, et plus précisément à sa partie située immédiatement sous la paroi transversale 8, on constate qu'il comporte des ouvertures 13 ménagées au travers de la paroi du corps tubulaire, pour mettre en communication son espace intérieur avec l'atmosphère extérieure. Ces ouvertures 13 ont un bord supérieur 14 situé au voisinage de la naissance du bourrelet 7, et un bord inférieur 15 situé au niveau du bourrelet 6, à l'intérieur de sa dimension axiale, la partie inférieure de chaque ouverture 13 formant alors un embrèvement de ce bourrelet 6. On voit qu'ainsi disposées, les ouvertures 13 sont situées au-dessus de l'extrémité du goulot 1 lorsque le bouchon est partiellement enfoncé dans ce goulot et arrêté par le bourrelet 6.

Il faut noter enfin que la surface extérieure limitant les bourrelets 6 et 7 est une surface tronconique 16, dont le petit diamètre est situé du côté de l'extrémité libre du corps tubulaire.

Dans sa position représentée au dessin, le bouchon ne bouche complètement le flacon, permettant ainsi de faire subir au produit contenu dans le flacon un traitement, notamment de dégazage, les gaz issus de ce traitement pouvant s'échapper hors du flacon au travers des ouvertures 13. La présence de la portion annulaire 4 à l'intérieur du goulot 1 assure cependant une bonne stabilité au bouchon ainsi introduit, autorisant une manipulation des flacons sans risque de perte du bouchon. En outre, cette portion annulaire est favorable à l'introduction du bouchon jusqu'à cette position, contrairement aux dispositifs précédents dans lesquels la partie terminale du corps tubulaire était divisée par les entailles en languettes fragiles et déformables qui pouvaient être détériorées lors de la mise en place automatique des bouchons, voire qui pouvaient chevaucher la paroi du goulot.

Le traitement du produit contenu dans le flacon étant terminé, on procède à la fermeture définitive du flacon soit au moyen d'une machine, soit à la main, en enfonçant le bouchon jusqu'à faire s'engager les filets 2 et 12. Cet enfoncement peut être réalisé avec ou non une rotation du bouchon. La résistance à l'enfoncement qu'offre le bourrelet 6, est minimisée par les embrèvements de ce bourrelet, du fait de la disposition des bords inférieurs 15 des ouvertures 13 à l'intérieur même de ce bourrelet. Le bourrelet 7 quant à lui, offre une résistance plus importante à l'enfoncement, ce qui est le garant d'une bonne étanchéité entre le corps tubulaire et le diamètre intérieur D du goulot. En outre, la compression radiale du bourrelet 7 se transmet à la cloison transversale 8 qui voit sa courbure s'accentuer, de manière élastique, cette paroi 8 formant alors ressort pour l'application du bourrelet 7 contre la surface interne du goulot 1.

La hauteur de la jupe 11 du bouchon est limitée au niveau du bourrelet 7. On peut prévoir une jupe 11 plus longue de manière que le filet 12 soit engagé dans le filet 2 avant que le bourrelet 7 n'entre en contact avec le goulot. Ainsi, en vissant le bouchon sur le goulot, on aidera à la pénétration du bourrelet 7 dans ce dernier. Bien entendu, il ne faudra pas que la jupe 11 soit trop longue pour éviter de créer un chicanage pour les gaz s'échappant du flacon au travers des ouvertures 13, entre ces ouvertures, l'extrémité du goulot et l'extrémité de la jupe.

## Revendications

1. Bouchon pour flacon permettant le dégazage du contenu du flacon (1) avant fermeture complète, dans lequel un corps tubulaire central (3) solidaire par l'une de ses extrémités d'une paroi de sommet lisse du bouchon bordé d'une jupe (11) extérieure et concentrique dont la surface interne est munie d'un filetage (12) pour coopérer avec un filetage (2) complémentaire porté extérieurement par le col (1) du flacon, est pourvu d'au moins un premier bourrelet (6) périphérique extérieur, de diamètre supérieur au diamètre D intérieur du col du flacon, et d'ouvertures (13) ménagées dans la paroi du corps (3) et dont le bord supérieur (14) est situé entre le bourrelet (6) et la paroi de sommet, caractérisé en ce que les ouvertures (13) susdites sont ménagées entre une portion de paroi annulaire pleine (4) du corps tubulaire (3) voisine de son extrémité libre, et une paroi transversale (8) du corps tubulaire (3) ménagée en regard d'un second bourrelet (7) extérieur de ce corps (3).

2. Bouchon selon la revendication 1, caractérisé en ce que la paroi transversale (8) est en forme de voûte, de concavité tournée vers l'extrémité libre du corps tubulaire (3).

3. Bouchon selon la revendication 1 ou la revendication 2, caractérisé en ce que la partie inférieure (15) des ouvertures (13) constitue un embrèvement au moins partiel du premier bourrelet (6).

4. Bouchon selon l'une quelconque des revendications précédentes, caractérisé en ce que la surface extérieure (16) de chaque bourrelet (6,7) est tronconique, de petit diamètre tournée vers l'extrémité libre du corps tubulaire (3).

5. Bouchon selon l'une quelconque des revendications précédentes caractérisé en ce qu'au moins la partie terminale de la paroi annulaire (4) est limitée par une surface extérieure (5) tronconique.

## Patentansprüche

1. Flaschenstopfen welcher ein Entgasen des Inhaltes der Flasche (1) nach dem vollständigen Verschließen ermöglicht, wobei ein zentraler Rohrkörper (3), der über das eine seiner Enden mit einer glatten Kopfwand des Stopfens verbunden ist, die von einer äußeren konzentrischen Schürze (11) eingefaßt ist, deren Innenfläche mit einem Gewinde (12) versehen ist, welches mit einem komplementären, außen am Hals (1) der Flasche angeordneten Gewinde (2) zusammenwirkt, mit wenigstens einem ersten äußeren Ringwulst (6) mit einem gegenüber dem Innendurchmesser (D) des Flaschenhalses größeren Durchmesser versehen ist, sowie mit in der Wand des Körpers (3) ausgebildeten Ausnehmungen (13), deren oberer Rand (14) zwischen dem Ringwulst (6) und der Kopfwand liegt, dadurch **gekennzeichnet**, daß die genannten Ausnehmungen (13) zwischen einem dem freien Ende nahen Abschnitt der vollen Ringwand (4) des Rohrkörpers (3) und einer Querwand (8) des Rohrkörpers (3) ausgebildet sind, die im Bereich eines zweiten äußeren Ringwulstes (7) des Körpers (3) angeordnet ist.

2. Stopfen nach Anspruch 1, dadurch **gekennzeichnet**, daß die Querwand (8) eine Gewölbeform hat, wobei die konkave Seite dem freien Ende des Rohrkörpers (3) zugewandt ist.

3. Stopfen nach Anspruch 1 oder 2, dadurch **gekennzeichnet**, daß der untere Abschnitt (15) der Ausnehmungen (13) eine zumindest teilweise Einkerbung des ersten Ringwulstes (6) bildet.

4. Stopfen nach einem der vorstehenden Ansprüche, dadurch **gekennzeichnet**, daß die Außenseite (16) jedes der Ringwülste kegelstumpfförmig ist, wobei der kleine Durchmesser dem freien Ende des Rohrkörpers (3) zugewandt ist.

5. Stopfen nach einem der vorstehenden Ansprüchen dadurch **gekennzeichnet**, daß zumindest der Endabschnitt der Ringwand (4) durch eine kegelstumpfförmige Außenfläche (5) begrenzt ist.

## Claims

1. A stopper for a bottle rich permits degassing of the content of the bottle (1) prior to complete closure, wherein a tubular central body (3) which is fixed by means of one of its ends to a smooth top wall of the stopper which is bordered by an external concentric skirt (11) whose internal surface is provided with a screwthread (12) for co-operating with a complementary screwthread (2) externally carried by the neck (1) of the bottle is provided with at least one first external peripheral bead (6) of a diameter larger than the inside diameter D of the neck of the bottle, and openings (13) which are provided in the wall of the body (3) and of which the upper edge (14) is disposed between the bead (6) and the top wall, characterised in that said openings (13) are disposed between a solid annular wall portion (4) of the tubular body (3) which is close to its free end, and a transverse wall (8) of the tubular body (3) which is disposed opposite a second external bead (7) of said body (3).

2. A stopper according to claim 1 characterised in that the transverse wall (8) is of an arch configuration with its concavity directed towards the free end of the tubular body (3).

3. A stopper according to claim 1 or claim 2 characterised in that the lower port (15) of the openings (13) constitutes a recess extending at least partially into the first bead (6).

4. A stopper according to any one of the preceding claims characterised in that the external surface (16) of each bead (6, 7) is frustoconical, with its small diameter towards the free end of the tubular body (3).

5. A stopper according to any one of the preceding claims characterised in that at least the terminal portion of the annular wall (4) is delimited by a frustoconical external surface (5).
